# EUROPÄISCHE PATENTSCHRIFT

(11) **EP 2 236 963 B1**
(45) Veröffentlichungstag und Bekanntmachung des Hinweises auf die Patenterteilung: **21.11.2018**
(21) Anmeldenummer: 10155502.7
(22) Anmeldetag: 04.03.2010
(51) Int. Cl.: F25D 27/00, F25D 25/02

(54) **Kombinations-Kältegerät mit Innenbeleuchtung**
Combi cooler with internal lighting
Appareil frigorifique à combinaisons doté d'un éclairage interne

(30) Priorität: 31.03.2009 DE 102009002040
(43) Veröffentlichungstag der Anmeldung: 06.10.2010
(73) Patentinhaber: BSH Hausgeräte GmbH, 81739 München (DE)
(72) Erfinder: Heinrich, Alexander, DE 78054 Villingen-Schwenningen (DE); Wiedenmann, Matthias, 89189, Neenstetten (DE)

(56) Entgegenhaltungen:
- WO-A1-2008/120878
- DE-U1-202006 005 548
- DE-U1-202007 004 077
- JP-A- 2006 046 768
- KR-A- 20000 042 122
- US-A- 4 706 169
- US-A1- 2006 285 358
- US-A1- 2009 067 192

## Beschreibung

Die vorliegende Erfindung betrifft ein Kältegerät, insbesondere ein Haushaltskältegerät, nach dem Oberbegriff des Anspruchs 1. Ein solches Kältegerät ist aus DE 20 2006 05548 U1, US 4 706 169 A1 und DE 20 2007 004077 U1 bekannt.

Bei Gefriergeräten ist es bekannt, in einem über ein Türblatt überstehenden vorderen Randbereich einer Korpusdecke eine Lichtquelle einzubauen, die, wenn die Tür geöffnet ist, an einer offenen Vorderseite des Geräts entlang abwärts strahlt und ausgezogene Schubladen von oben beleuchtet. In unmittelbarer Nähe des Leuchtmittels wird nur eine kleine Fläche ausgeleuchtet, diese aber mit hoher Intensität. Dies ist bei einem Gefrierschrank im Allgemeinen nicht problematisch, da dessen oberste Fächer im Allgemeinen keine Schubladen enthalten, sondern durch ausschwenkbare Klappen verschlossen sind, so dass Licht des Leuchtmittels, wenn es auf eine ausgeschwenkte Klappe trifft, das dahinter liegende Fach indirekt beleuchtet, wohingegen Schubladen weit genug vom Leuchtmittel entfernt sind um in ausgezogenem Zustand gleichmäßig und vollständig ausgeleuchtet zu werden. Da jedoch die untersten Schubladen weit von dem Leuchtmittel entfernt sind, ist die Leuchtdichte, mit der sie ausgeleuchtet werden, relativ gering.

Bei einem Kombinations-Kältegerät mit zwei übereinander liegenden Lagerzonen ist eine befriedigende Innenraumbeleuchtung mit einem in der beschriebenen Art angebrachten Leuchtmittel im Allgemeinen nicht zu erreichen. Im Falle eines mehrtürigen Geräts schattet die Tür der oberen Lagerzone das Leuchtmittel ab, wenn die Tür der unteren Lagerzone geöffnet wird, so dass das Leuchtmittel zum Ausleuchten der unteren Lagerzone nicht zu gebrauchen ist. Aber auch bei einem eintürigen Gerät ist ein in der Decke angeordnetes Leuchtmittel unbefriedigend, denn um die obere Lagerzone auszuleuchten, muss der Lichtkegel des Leuchtmittels in die obere Lagerzone hinein aufgefächert sein. Je weiter aber der Lichtkegel aufgefächert ist, umso schlechter ist die Ausleuchtung einer weit von dem Leuchtmittel entfernten herausgezogenen Schublade der unteren Lagerzone.

DE 2006 05548 U1 offenbart ein Kältegerät, bei dem eine nach unten offene Aussparung zur Unterbringung eines Leuchtmittels zentral an der Unterseite einer Trennebene zwischen zwei Lagerzonen angeordnet ist. Wenn eine Schublade aus der unter der Trennebene liegenden Lagerzone zu weit herausgezogen ist, erreicht das Licht des Leuchtmittels sie nicht mehr. Falls die Lagerzone zwei Schubladen enthält, kann das Leuchtmittel nur die obere beleuchten.

Bei dem in US 4 706 169 beschriebenen Kältegerät ist eine Baugruppe, die Leuchtmittel und von den Leuchtmitteln beleuchtete Informationsträger umfasst, an der Unterseite einer Trennwand zwischen zwei Lagerzonen montiert. Die Leuchtmittel sind in einem hinteren Bereich der Baugruppe angeordnet, so dass sich, wenn unter der Baugruppe mehrere Schubladen montiert wären, dasselbe Problem ergäbe wie oben mit Bezug auf DE 2006 05548 U1 erläutert.

Bei dem Kältegerät nach DE 20 2007 004077 U1 ist eine Leuchtenbaugruppe am vorderen Rand einer Trennwand zwischen zwei Lagerzonen montiert: Die Baugruppe springt über eine Ebene vor, an der, wenn die Türen geschlossen sind, auch deren Magnetdichtungen anliegen. Diese Ebene schattet das Innere des unteren Fachs von der Lichtquelle ab. Eine Schublade muss daher weit vorgezogen werden, um von der Baugruppe beleuchtet zu werden, und sofern nicht die ganze Schublade bis vor die Ebene vorgezogen werden kann, liegt ein hinterer Bereich von ihr immer im Schatten.

Aufgabe der Erfindung ist daher, ein Kältegerät mit wenigstens zwei durch eine horizontale Trennebene voneinander getrennten Lagerzonen, bei dem wenigstens die untere Lagerzone wenigstens eine herausziehbare Schublade aufweist, so zu gestalten, dass eine befriedigende Ausleuchtung der herausgezogenen Schublade möglich ist.

Die Aufgabe wird gelöst durch ein Kältegerät mit den Merkmalen des Anspruchs 1.

Zweckmäßigerweise kann die Lichtquelle benutzt werden, um einen Informationsträger an einer Vorderkante der Trennebene zu beleuchten. Ein derartiger Informationsträger kann dazu dienen, variable Daten wie insbesondere am Gerät gemessene Betriebsparameter anzuzeigen; im einfachsten Falle kann die angezeigte Information unveränderlich sein, z.B. um den Benutzer lediglich auf eine Besonderheit der angrenzenden unteren Lagerzone hinzuweisen. Dies ist insbesondere dann sinnvoll, wenn es sich bei der unteren Lagerzone um ein Null-Grad-Fach handelt, um sicherzustellen, dass ein Benutzer nicht versehentlich für eine solche Lagertemperatur ungeeignetes Kühlgut einlagert.

Vorzugsweise speist die Lichtquelle einen Lichtleiter, der sich innerhalb der Trennebene erstreckt und den Informationsträger hinterleuchtet.

Um den Informationsträger gleichmäßig zu hinterleuchten, weist der Lichtleiter vorzugsweise an einer von dem Informationsträger abgewandten Oberfläche eine lichtstreuende Struktur auf.

Aus Platzgründen und aufgrund der guten Lichtausbeute sind Leuchtdioden als Lichtquelle bevorzugt.

Einer bevorzugten Ausgestaltung zufolge ist die Trennebene durch eine wärmeisolierende Wand und ein sich entlang der Wand erstreckendes Luftführungsgehäuse gebildet, und die Lichtquelle ist vor dem Luftführungsgehäuse angeordnet oder in dieses integriert.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines erfindungsgemäßen Kältegeräts;
- Fig. 2: einen Teilschnitt durch das Kältegerät gemäß einer ersten Ausgestaltung;
- Fig. 3: einen zu Fig. 2 analogen Teilschnitt gemäß einer zweiten Ausgestaltung; und
- Fig. 4: einen Schnitt entlang der Ebene IV-IV aus Fig. 3

Fig. 1 zeigt eine perspektivische Ansicht schräg von unten eines Kältegeräts gemäß der vorliegenden Erfindung. In einem Korpus 1 des Kältegeräts sind zwei Lagerzonen abgeteilt, ein Normalkühlfach 2 und darunter ein Frischkühlfach oder Null-Grad-Fach 3. Beide Fächer sind durch eine gemeinsame Tür 4 verschließbar, doch liegt auf der Hand, dass auch jedem der beiden Fächer eine eigene Tür zugeordnet sein könnte.

Das Null-Grad-Fach 3 ist in Höhe und Breite durch zwei Schubladen 5, 6 ausgefüllt. Die untere Schublade 6 ist in einer teilweise ausgezogenen Stellung zu sehen. An der oberen Schublade 5 ist zu erkennen, dass die beiden Schubladen in einer vollständig eingeschobenen Stellung nicht bis unmittelbar an eine Frontseite 7 des Korpus heranreichen, an der in geschlossener Stellung ein (nicht dargestellte) Dichtung der Tür 4 anliegt. Der von den Schubladen 5, 6 in der eingeschobenen Stellung nicht ausgefüllte vordere Bereich des Null-Grad-Fachs 3 nimmt bei geschlossener Tür einen an der Innenseite der Tür 4 geformten flachen Vorsprung 8 auf. Der Vorsprung 8 ist mit Isolationsmaterial ausgefüllt, so dass eine Isolationsschicht der Tür 4 in Höhe des Null-Grad-Fachs 3 stärker ist als in Höhe des Normalkühlfachs 2.

Eine horizontale Zwischenwand 9 des Korpus 1 trennt die beiden Fächer 2, 3 voneinander. An der Unterseite der Zwischenwand 9 sind in der Nähe ihres vorderen Randes Lichtdurchgangsöffnungen 10 verteilt, durch die bei offener Tür 4 Licht nach unten abgestrahlt wird. Das Licht kann den Öffnungen 10 von einem gemeinsamen Leuchtmittel her durch im Inneren der Zwischenwand 9 verlaufende Lichtleiter zugeführt sein; vorzugsweise befindet sich über jeder Lichtdurchgangsöffnung 10 im Inneren der Zwischenwand 9 eine Leuchtdiode, die über die entsprechende Öffnung 10 abstrahlt.

Fig. 2 zeigt diesen Sachverhalt im Detail anhand eines vertikalen Schnittes durch den vorderen Rand der Zwischenwand 9 und dessen Umgebung. Die Zwischenwand 9 hat eine einteilig aus Kunststoff tiefgezogene Außenhaut 11 und ist wie die Tür 4 in an sich bekannter Weise mit Isolierschaum 12 ausgefüllt. An der vorderen unteren Kante der Zwischenwand 9 erstreckt sich eine Aussparung 13 über die gesamte Breite des Null-Grad-Fachs 3. In dieser Aussparung ist ein Winkelprofil 14 montiert. Die Lichtdurchgangsöffnungen 10 sind in einem horizontalen unteren Schenkel 15 des Winkelprofils 14 verteilt. In einem vertikalen vorderen Schenkel 16 des Winkelprofils 14 sind transparente Fenster oder Öffnungen 17 in Form eines Schriftzuges 18 (Fig. 1) gebildet, der den Benutzer auf den Zweck des Fachs 3 und die darin herrschende Lagertemperatur aufmerksam macht.

Hinter den Öffnungen 17 erstreckt sich ein planarer Lichtleiter 19 am Schenkel 16 entlang. Mehrere Leuchtdioden 20 sind in dem von dem Winkelprofil 14 und der Außenhaut 11 der Zwischenwand 9 begrenzten Hohlraum angeordnet und jeweils auf eine Lichtdurchgangsöffnung 10 ausgerichtet, um durch diese schräg nach vorn und unten abzustrahlen.

In der in Fig. 2 gezeigten Konfiguration mit geschlossener Tür 4 verdeckt der Vorsprung 8 die Lichtdurchgangsöffnungen 10, und die Leuchtdioden 20 sind ausgeschaltet. Ein in an sich bekannter Weise an die Stellung der Tür 4 gekoppelter Schalter schaltet die Leuchtdioden 20 ein, wenn die Tür 4 geöffnet wird. So wird die Schublade 5 oder 6, wenn sie herausgezogen wird, von den Leuchtdioden 20 ausgeleuchtet.

Fig. 3 zeigt einen zu Fig. 2 analogen Schnitt gemäß einer zweiten Ausgestaltung der Erfindung. Die Anordnung der Leuchtdioden 20 in Bezug auf die Schubladen ist die gleiche wie mit Bezug auf Fig. 2 beschrieben. Die Isolierschaumschicht 12 der Zwischenwand 9 ist etwas dünner als im Fall der Fig. 2, um zwischen ihr und der oberen Schublade 5 Platz zu lassen für ein Luftführungsgehäuse 21, in dem sich ein Luftkanal 22 in Tiefenrichtung des Korpus zwischen einem zur Frontseite der Schublade 5 benachbarten Durchgang 23 und einem in einer hinteren oberen Ecke des Null-Grad-Fachs 3 untergebrachten, in der Figur nicht dargestellten Gebläse erstreckt. Zwischen dem Durchgang 23 und einer Frontseite 24 des Luftführungsgehäuses 21, in welcher der Schriftzug 18 gebildet ist, erstreckt sich eine nach oben offene Rinne 25 über die Breite des Null-Grad-Fachs 3. Am Boden dieser Rinne befinden sich die Lichtdurchgangsöffnungen 10, und in ihrem Inneren sind die Leuchtdioden 20 angeordnet.

Fig. 4 zeigt einen horizontalen Schnitt durch die Frontseite 24 des Luftführungsgehäuses 21 und die Rinne 25. Man erkennt zwei der Leuchtdioden 20 jeweils in Zuordnung zu ihren Lichtdurchgangsöffnungen 10 sowie den sich entlang der Frontseite 24 erstreckenden Lichtleiter 19. An den Enden des Lichtleiters 19 sind zwei Leuchtdioden 26 angeordnet, die Licht in den Lichtleiter 19 einspeisen. Das Licht breitet sich im Lichtleiter 19 überwiegend durch Totalreflexion aus; allerdings ist die von der Frontseite 24 abgewandte Rückseite des Lichtleiters 19 aufgeraut oder mit einer diffus reflektierenden Schicht 27 versehen, so dass ein Teil des Lichts daran gestreut wird und über die Öffnungen 17 des Schriftzugs nach vorn austritt.

## Patentansprüche

1. Kältegerät, insbesondere Haushaltskältegerät mit wenigstens zwei durch eine horizontale Trennebene (9, 14; 9, 21) voneinander getrennten Lagerzonen (2, 3), wobei wenigstens die untere Lagerzone (3) wenigstens eine ausziehbare Schublade (5, 6) aufweist und eine Lichtquelle (20; 26) zum Ausleuchten der ausgezogenen Schublade (6) in die Trennebene (9, 14; 9, 21) integriert ist, wobei die untere Lagerzone (3) von einem Behälter mit einer offenen Vorderseite und einer die offene Vorderseite verschließenden Tür (4) begrenzt ist, wobei die Tür (4) einen Vorsprung (8) aufweist, **dadurch gekennzeichnet, dass** der Vorsprung bei geschlossener Tür durch die offene Vorderseite in den Behälter unter der Lichtquelle (20; 26) eingreift und Lichtdurchgangsöffnungen (10) verdeckt und der bei offener Tür den Raum unterhalb der Lichtquelle (20, 26) freigibt.

2. Kältegerät nach Anspruch 1, **dadurch gekennzeichnet, dass** ein Informationsträger (18) an einer Vorderkante der Trennebene (9, 14; 9, 21) durch die Lichtquelle (26) beleuchtet ist.

3. Kältegerät nach Anspruch 2, **dadurch gekennzeichnet, dass** der Informationsträger (18) durch einen sich innerhalb der Trennebene (9, 14; 9, 21) erstreckenden Lichtleiter (19) hinterleuchtet ist.

4. Kältegerät nach Anspruch 3, **dadurch gekennzeichnet, dass** der Lichtleiter (19) an einer vom Informationsträger (18) abgewandten Oberfläche eine Licht streuende Struktur (27) aufweist.

5. Kältegerät nach einem der vorhergehenden Ansprüche, **dadurch gekennzeichnet, dass** die Lichtquelle (20, 26) wenigstens eine Leuchtdiode (20; 26) umfasst.

6. Kältegerät nach einem der vorhergehenden Ansprüche, **dadurch gekennzeichnet, dass** die Trennebene (9, 21) durch eine wärmeisolierende Wand (9) und ein sich entlang der Wand (9) erstreckendes Luftführungsgehäuse (21) gebildet ist und dass die Lichtquelle (20, 26) vor dem Luftführungsgehäuse angeordnet oder in das Luftführungsgehäuse (21) integriert ist.

7. Kältegerät nach einem der vorhergehenden Ansprüche, **dadurch gekennzeichnet, dass** die untere Lagerzone (3) ein Kaltlagerfach ist.

## Claims

1. Refrigeration appliance, in particular household refrigeration appliance, having at least two storage zones (2, 3) separated from one another by means of a horizontal parting plane (9, 14; 9, 21), wherein at least the lower storage zone (3) has at least one drawer (5, 6) that can be pulled out and a light source (20; 26) for lighting the pulled-out drawer (6) is integrated in the parting plane (9, 14; 9, 21), wherein the lower storage zone (3) is delimited by a container with an open front side and a door (4) which closes the open front side, wherein the door (4) has a projection (8), **characterised in that** when the door is closed, the projection engages through the open front side into the container below the light source (20; 26) and conceals light aperture openings (10) and when the door is open it uncovers the space below the light source (20; 26).

2. Refrigeration appliance according to claim 1, **characterised in that** an information carrier (18) on a front edge of the parting plane (9, 14; 9, 21) is lit by the light source (26).

3. Refrigeration appliance according to claim 2, **characterised in that** the information carrier (18) is backlit by an optical fibre (19) extending within the parting plane (9, 14; 9, 21).

4. Refrigeration appliance according to claim 3, **characterised in that** on a surface facing away from the information carrier (18) the optical fibre (19) has a structure (27) which scatters light.

5. Refrigeration appliance according to one of the preceding claims, **characterised in that** the light source (20, 26) comprises at least one light-emitting diode (20; 26).

6. Refrigeration appliance according to one of the preceding claims, **characterised in that** the parting plane (9, 21) is formed by a heat-insulating wall (9) and an air guide housing (21) extending along the wall (9) and that the light source (20, 26) is arranged in front of the air guide housing or integrated in the air guide housing (21).

7. Refrigeration appliance according to one of the preceding claims, **characterised in that** the lower storage zone (3) is a chill compartment.

## Revendications

1. Appareil frigorifique, notamment appareil frigorifique ménager comportant au moins deux zones de conservation (2, 3) séparées l'une de l'autre par un plan de séparation horizontal (9, 14 ; 9, 21), dans lequel au moins la zone de conservation inférieure (3) comprend au moins un tiroir (5, 6) extractible et une source de lumière (20, 26) destinée à éclairer le tiroir extrait (6) est intégrée dans le plan de séparation (9, 14 ; 9, 21), et
la zone de conservation inférieure (3) est délimitée par une cuve comportant une face avant ouverte et une porte (4) obturant la face avant ouverte, la porte (4) comportant une protubérance (8),
**caractérisé en ce que** la protubérance (8), lorsque la porte est fermée, s'engage à travers la face avant ouverte dans la cuve sous la source de lumière (20, 26) et masque des ouvertures de transmission de lumière (10) et qui, lorsque la porte est ouverte, dégage l'espace en dessous de la source de lumière (20, 26).

2. Appareil frigorifique selon la revendication 1, **caractérisé en ce qu'**un support d'information (18) sur un bord avant du plan de séparation (9, 14 : 9, 21) est éclairé par la source de lumière (26).

3. Appareil frigorifique selon la revendication 2, **caractérisé en ce que** le support d'information (18) est éclairé par l'arrière par un conduit de lumière (19) s'étendant à l'intérieur du plan de séparation (9, 14: 9, 21).

4. Appareil frigorifique selon la revendication 3, **caractérisé en ce que** le conduit de lumière (19) comporte une structure (27) diffusant la lumière sur une surface opposée au support d'information (18).

5. Appareil frigorifique selon l'une des revendications précédentes, **caractérisé en ce que** la source de lumière (20, 26) comprend au moins une diode électroluminescente (20, 26).

6. Appareil frigorifique selon l'une des revendications précédentes, **caractérisé en ce que** le plan de séparation (19, 21) est formé par une cloison thermiquement isolante (9) et un boîtier de guidage de l'air (21) s'étendant le long de la cloison (9) et **en ce que** la source de lumière (20, 26) est disposée devant le boîtier de guidage de l'air ou est intégrée dans le boîtier de guidage de l'air (21).

7. Appareil frigorifique selon l'une des revendications précédentes, **caractérisé en ce que** la zone de conservation inférieure (3) est un compartiment de conservation pour denrées hautement périssables.
